# EUROPÄISCHE PATENTSCHRIFT

(11) **EP 1 075 634 B1**
(45) Veröffentlichungstag und Bekanntmachung des Hinweises auf die Patenterteilung: **07.08.2002**
(21) Anmeldenummer: 99923419.8
(22) Anmeldetag: 16.04.1999
(51) Int. Cl.: F25D 23/06, B29C 53/06, B29C 63/02, B29C 44/32

(54) **KONTINUIERLICHES VERFAHREN ZUR HERSTELLUNG EINES KÜHLSCHRANKS**
CONTINUOUS METHOD FOR PRODUCING A REFRIGERATOR
PROCEDE EN CONTINU POUR LA FABRICATION D'UN REFRIGERATEUR

(30) Priorität: 28.04.1998 DE 19818890
(43) Veröffentlichungstag der Anmeldung: 14.02.2001
(73) Patentinhaber: Bayer Aktiengesellschaft, 51368 Leverkusen (DE)
(72) Erfinder: DIETRICH, Karl, Werner, D-51519 Odenthal (DE); VLEURINCK, Hans, Günter, D-50859 Köln (DE)
(86) Internationale Anmeldenummer: EP9902554
(87) Internationale Veröffentlichungsnummer: WO9956068

(56) Entgegenhaltungen:
- WO-A-96/32605
- WO-A-97/45326
- DE-U- 29 612 093
- US-A- 3 649 398
- US-A- 4 043 624
- US-A- 4 255 105
- US-A- 4 348 448
- US-A- 5 310 594

## Beschreibung

Die Erfindung betrifft die Herstellung eines Kühlschranks aus kontinuierlich hergestellten Sandwich-Schaumstoffelementen.

Üblicherweise werden Kühl- und Gefriergeräte auf stationären Stützformen ausgeschäumt. Diese Stützformen haben die Aufgabe, die vorbereiteten Außen- und Innenteile des Gehäuses gegen den entstehenden Schäumdruck auf Distanz abzustützen. Bei einer entsprechenden Vielzahl von unterschiedlichen Modellen, die sich in Konstruktion, Größe und Wandstärke der Geräte unterscheiden, ist in einer Produktion eine Vielzahl von Stützformen notwendig. Wichtig dabei ist die Lage des Gehäuses in den Stützformen; dabei wird üblicherweise eine Schäumlage Türöffnung nach oben bevorzugt. Diese Position der Geräte ist für eine gleichmäßige Verteilung des Schaumstoffes und das Erreichen der Schaumstoffeigenschaften von großer Bedeutung, da durch sie die Länge des Fließweges bestimmt wird, den der Schaum zurücklegen muß. Trotzdem ist es nicht möglich, Geräte ganz ohne Lunker und Lufteinschlüsse zu produzieren. Darüber hinaus ergeben sich stets größere Rohdichteschwankungen, was einen erhöhten Materialbedarf zur Folge hat.

Die US-A-3 649 398 beschreibt ein Verfahren zur Herstellung eines Kühlschranks, wobei ein kontinuierlich hergestelltes Schaumstoff-Sandwichelement auf Maß abgelängt und zu einer nach 2 Seiten offenen Box angeordnet wird.

Der Erfindung lag die Aufgabe zugrunde, ein Verfahren zur Herstellung eines Kühlschranks aus Schaumstoffelementen zur Verfügung zu stellen, bei dem auf die Verwendung von Stützformen verzichtet werden kann.

Gegenstand der Erfindung ist somit ein Verfahren zur Herstellung eines Kühlschrankes gemäß Anspruch 1, bei dem man kontinuierlich Sandwichelemente mit entsprechenden Deckschichten fertigt und auf Maß ablängt (Fig. 1) oder diese entsprechend Fig. 2 auf Gehrung schneidet. Zuschnitt wird entsprechend Fig. 3 dreifach gefaltet und an der Nahtstelle verbunden. Hierbei entsteht ein auf beide Seiten offener Kasten, dessen Seiten die Seitenwände den Boden und die Oberseite darstellen. Die Rückseite kann entweder wie bisher üblich in Formen angeschäumt werden, wobei die Formen wesentlich einfacher als die üblichen Stützformen sind, oder es kann ein in demselben Prozeß hergestelltes und entsprechend abgelängtes Sandwichelement angeschäumt oder montiert werden. Die verbleibende Öffnung wird durch eine entsprechend konstruierte Tür, die entweder konventionell hergestellt wird oder aber ein am Doppelband hergestelltes Sandwichelement sein kann, geschlossen.

Als Schaumstoff wird in dem erfindungsgemäßen Verfahren bevorzugt Polyurethan-Hartschaum eingesetzt.

In einer Variante des erfindungsgemäßen Verfahrens erfolgt die Herstellung des vorgeschnittenen Elements entsprechend Fig. 4, das dann entsprechend Fig. 5 zusammengefaltet wird und dann Boden Rückwand und Oberseite bildet; hier werden die Seitenwände entweder angeschäumt oder aber als abgelängte kontinuierlich hergestellte Sandchwichelemente anmontiert. Bei dieser kontinuierlichen Herstellung können z.B. für die Vorderseite des Kühlschranks notwendige Abdichtungen kontinuierlich angeschäumt werden.

Im erfindungsgemäßen Verfahren können die üblichen Deckschichten direkt kontinuierlich angeschäumt werden. Das aufwendige Herstellen von Kastenprofilen bei der Metallherstellung sowie das aufwendige und verlustreiche Tiefziehen der Innenbehälter entfällt. Darüber hinaus ergeben sich gerade beim Innenbehälter durch die gleichmäßige Dicke des Thermoplasten erhebliche Materialeinsparungen. Gleichfalls entfällt die aufwendige Vorfertigung unterschiedlicher Gehäusegrößen. Auch die hohen Investitionen für Kerne und Formträger für Ausschäumen sowie Tiefziehen entfallen. eine Änderung der Dämmdicken ist einfach über die Spaltbreite des Doppeltransportbandes einstellbar.

Auch die in herkömmlichen Verfahren arbeitsaufwendige Einbringung von Vakuumisolierpaneelen in die Dämmschicht wird wesentlich vereinfacht, in dem diese Vakuumisolierpaneele bei diesen kontinuierlichen Verfahren eingelegt werden. Gegebenenfalls können sie durch Auftrag eines Teiles des Schaumes an einer Deckschicht befestigt werden und anschließend kann das Restvolumen durch den Schaum im Doppelband oszillierend oder stationär eingetragen werden (siehe Fig. 6 und 7).

Der große Vorteil der erfindungsgemäßen kontinuierlichen Herstellung gegenüber der traditionellen Herstellung der Kühlgeräte in entsprechenden Stützformen liegt in der gleichmäßigen Herstellung des Polyurethan-Schaumstoffes mit geordneter und definierter Zellstruktur. Es kann nämlich an einem Doppeltransportband der Schaum in seiner Zellstruktur in Fahrtrichtung horizontal anisotrop ausgerichtet werden (siehe Fig. 9). Eine solche Ausrichtung der Zellen bedingt, daß der Schaumstoff in Dickenrichtung, welche auch die Gebrauchsrichtung im Kältegerät ist, eine deutlich bessere Wärmeleitzahl aufweist als bei isotroper Schaumstruktur oder gar bei einer anisotropen Ausrichtung in Richtung des Querschnittes.

Figuren 1 bis 11

### Beispiele

### Vergleichsbeispiel 1: Rohdichteschwankungen

- Doppeltransportband:: 31 bis 32 kg/m³
- Gehäuse:: 31 bis 35 kg/m³

Aus Vergleichsbeispiel 1 folgt, daß durch das erfindungsgemäße Verfahren 5 bis 10 % Gesamtrohdichte eingespart werden können bei vergleichbarer Mindestrohdichte.

Die Rohdichte ergibt sich aus dem Quotienten aus Masse und Volumen. Aus dem Paneel wird ein Hartschaumprobekörper geschnitten, der vermessen und gewogen wird.

### Vergleichsbeispiel 2: Wärmeleitzahl

| | | |
|---|---|---|
| 1) | Isotroper Schaumstoff | 20,5 mW/Km |
| 2) | Anisotroper Schaumstoff | 19,5 mW/Km (Zellorientierung horizontal) (Messungen erfolgten mit einem n-Pentan getriebenen Polyurethan-System) |
| 3) | Kühl- und Gefriergerät | 22,5 - 23,5 mW/Km (Messungen erfolgten mit einem n/i-Pentan getriebenen Polyurethan-System) |

Aus Vergleichsbeispiel 2 ergibt sich eine um ca. 10% niedrigere Wärmeleitzahl; erfahrungsgemäß resultiert daraus in Kältegeräten ein um 5 bis 7 % niedrigerer Energieverbrauch bei gleicher Wandstärke.

Die Wärmeleitfähigkeit von Schaumstoffen wird nach dem 2-Platten-Verfahren (nach Poensgen) gemessen und ist nach DIN 52 612 definiert. Dabei werden Messungen bei unterschiedlichen Temperaturen (üblicherweise -18 bis +25°C) durchgeführt. Die mittlere Temperaturdifferenz beträgt zwischen den Meßtemperaturen 10°C. Die Messung der Wärmeleitfähigkeit wird unmittelbar auf die Stromstärke und Spannung der Heizplatte zurückgeführt, somit kann man diese Messung als Absolutmethode bezeichnen.

## Patentansprüche

1. Verfahren zur Herstellung eines Kühlschranks, **dadurch gekennzeichnet, daß** ein kontinuierlich hergestelltes Schaumstoff-Sandwichelement in seiner Zellstruktur horizontal anisotrop ausgerichtet wird, auf Maß abgelängt oder auf Gehrung geschnitten und zu einer nach 2 Seiten offenen Box angeordnet wird.

2. Verfahren zur Herstellung eines Kühlschranks, **dadurch gekennzeichnet, daß** ein kontinuierlich hergestelltes Sandwichelement in seiner Zellstruktur horizontal anisotrop ausgerichtet wird, auf Gehrung geschnitten, abgelängt und zu einem Körper in U- oder W-Form angeordnet wird.

3. Verfahren zur Herstellung eines Kühlschranks gemäß Anspruch 1 oder 2, **dadurch gekennzeichnet, daß** die Rückwand bzw. die Seitenwände in entsprechenden Stützformen angeschäumt werden.

4. Verfahren zur Herstellung eines Kühlschranks gemäß Anspruch 1 oder 2, **dadurch gekennzeichnet, daß** die Rückwand bzw. die Seitenwände durch entsprechend abgelängte erfindungsgemäße Sandwichelemente gebildet werden, welche mechanisch oder durch Kleber oder durch Anschäumen befestigt werden.

5. Verfahren zur Herstellung eines Kühlschranks gemäß Anspruch 1 bis 4, **dadurch gekennzeichnet, daß** im kontinuierlichen Schäumprozeß Vakuumisolierpaneele eingelegt werden, vorzugsweise in dem sie vor dem Eingehen in die Druckzone an einer Deckschicht angeschäumt werden.

6. Verfahren und Herstellung eines Kühlschrankes gemäß Anspruch bis 5, **dadurch gekennzeichnet, daß** als Deckschichten metallische Deckschichten oder Deckschichten aus organischen Polymeren verwendet werden.

7. Verfahren zur Herstellung eines Kühlschranks gemäß Anspruch 1 bis 5, **dadurch gekennzeichnet, daß** als Deckschichten auf einer oder beiden Seiten Papier, vorzugsweise ein Papier-Aluminiumfolien-Komplex verwendet wird.

8. Verfahren zur Herstellung eines Kühlschranks gemäß Anspruch 1 bis 7, **dadurch gekennzeichnet, daß** bei der Sandwichherstellung Seitenprofile mitverwendet werden, welche den Stirnabschluß des Kühlschrankes bilden können bzw. auch als Montagehilfen verwendet werden können.

9. Verfahren zur Herstellung eines Kühlschranks gemäß Anspruch 1 bis 8, **dadurch gekennzeichnet, daß** Komponenten für die Endmontage wie z.B. Türenscharniere, Dichtungen, Leitungen sowie Komponenten wie Verdampfer etc. zur festen Einschäumung in das Doppelband eingelegt werden.

## Claims

1. Process for the production of a fridge,
**characterised in that** a continuously produced foam sandwich element with horizontally, anisotropically oriented cell structure is cut to size or cut in a mitred manner and is arranged to form a box open on 2 sides.

2. Process for the production of a fridge,
**characterised in that** a continuously produced sandwich element with horizontally, anisotropically oriented cell structure is cut in a mitred manner, cut into sections and arranged to form a U- or W-shaped member.

3. Process for the production of a fridge according to claim 1 or claim 2, **characterised in that** the rear wall or the side walls are foamed-in-place in corresponding supporting moulds.

4. Process for the production of a fridge according to claim 1 or claim 2, **characterised in that** the rear wall or the side walls are formed of sandwich elements according to the invention cut to appropriate lengths, which elements are secured mechanically or by adhesives or by foaming-in-place.

5. Process for the production of a fridge according to any of claims 1 to 4, **characterised in that** vacuum insulation panels are introduced during the continuous foaming process, preferably by being foamed-in-place on an outer layer prior to entry into the compression zone.

6. Process for the production of a fridge according to any of claims 1 to 5, **characterised in that** metallic outer layers or outer layers of organic polymers are used as the outer layers.

7. Process for the production of a fridge according to any of claims 1 to 5, **characterised in that** paper, preferably a paper/aluminium foil complex, is used as the outer layer on one or both sides.

8. Process for the production of a fridge according to any of claims 1 to 7, **characterised in that** side profiles are used during sandwich production which may form the front closure of the fridge or may also be used as assembly aids.

9. Process for the production of a fridge according to any of claims 1 to 8, **characterised in that** components for final assembly, such as for example door hinges, seals, lines, together with components such as evaporators etc. are introduced into the twin belt so as to be rigidly foamed in.

## Revendications

1. Procédé pour la préparation d'un réfrigérateur, **caractérisé en ce que** l'on oriente horizontalement de manière anisotrope un élément sandwich de mousse préparé en continu dans sa structure alvéolaire, on le tronçonne à la mesure ou on le coupe en onglet et on le dispose en une boîte ouverte sur deux côtés.

2. Procédé pour la préparation d'un réfrigérateur, **caractérisé en ce que** l'on oriente horizontalement de manière anisotrope un élément sandwich préparé en continu dans sa structure alvéolaire, on le coupe en onglet, on le tronçonne et on le dispose en un corps de forme U ou W.

3. Procédé pour la préparation d'un réfrigérateur selon la revendication 1 ou 2, **caractérisé en ce que** l'on fait mousser la paroi arrière respectivement les parois latérales une mousse dans des formes de support correspondantes.

4. Procédé pour la préparation d'un réfrigérateur selon la revendication 1 ou 2, **caractérisé en ce que** la paroi arrière respectivement les parois latérales sont formées par l'intermédiaire d'éléments sandwich selon l'invention tronçonnés de manière correspondante, lesquels sont fixés mécaniquement ou par une colle ou par formation de mousse.

5. Procédé pour la préparation d'un réfrigérateur selon les revendications 1 à 4, **caractérisé en ce que** l'on dépose dans un procédé de formation de mousse continue des panneaux isolants sous vide, de préférence **en ce qu'**on les fait mousser sur une couche protectrice avant l'introduction dans la zone sous pression.

6. Procédé et préparation d'un réfrigérateur selon les revendications 1 à 5, **caractérisé en ce que** l'on utilise comme couches protectrices des couches protectrices métalliques ou des couches protectrices constituées de polymères organiques.

7. Procédé pour la préparation d'un réfrigérateur selon les revendications 1 à 5, **caractérisé en ce que** l'on utilise comme couches protectrices sur un ou deux côtés du papier, de préférence un complexe de papier-feuille d'aluminium.

8. Procédé pour la préparation d'un réfrigérateur selon les revendications 1 à 7, **caractérisé en ce que** l'on utilise pour la préparation de sandwich des profils latéraux, lesquels peuvent former la fermeture avant du réfrigérateur respectivement peuvent également être utilisés en tant qu'auxiliaires de montage.

9. Procédé pour la préparation d'un réfrigérateur selon les revendications 1 à 8, **caractérisé en ce que** l'on dépose dans la double bande des constituants destinés au montage final comme par exemple des charnières de portes, des étanchéités, des conduites ainsi que des constituants comme un évaporateur, etc., pour une introduction solide dans la mousse.
